# EUROPÄISCHE PATENTSCHRIFT

(11) **EP 3 620 662 B1**
(45) Veröffentlichungstag und Bekanntmachung des Hinweises auf die Patenterteilung: **13.08.2025**
(21) Anmeldenummer: 18192923.3
(22) Anmeldetag: 06.09.2018
(51) Int. Cl.: F04D 27/00, F04D 19/04, F04D 17/16

(54) **BENUTZERGERÄT FÜR EINE VAKUUMVORRICHTUNG**
USER EQUIPMENT OF A VACUUM APPARATUS
APPAREIL UTILISATEUR POUR UN DISPOSITIF À VIDE

(43) Veröffentlichungstag der Anmeldung: 11.03.2020
(73) Patentinhaber: PFEIFFER VACUUM GMBH, 35614 Asslar (DE)
(72) Erfinder: Böttcher, Jochen, 35394 Gießen (DE)
(74) Vertreter: Manitz Finsterwald Patent- und Rechtsanwaltspartnerschaft mbB

(56) Entgegenhaltungen:
- EP-A1- 2 573 403
- DE-U1- 202018 102 484
- US-A1- 2003 014 160

## Beschreibung

Die vorliegende Erfindung betrifft ein Benutzergerät für zumindest eine Vakuumvorrichtung sowie eine mit einem solchen Benutzergerät ausgestattete Vakuumanordnung.

Die Bedienung von Vakuumvorrichtungen erfolgt typischerweise über Benutzergeräte, die als Anzeige- und Bediengeräte ausgebildet sein können. Derartige Anzeige- und Bediengeräte sind herkömmlicherweise für den Anschluss nur eines bestimmten Vakuumvorrichtungstyps ausgelegt. Beispielsweise kann ein solches Anzeige- und Bediengerät für den Anschluss einer bestimmten Vakuumpumpe oder einer bestimmten Messröhre ausgelegt sein. Zudem bieten bekannte Anzeige- und Bediengeräte nur eingeschränkte und feste Möglichkeiten der Darstellung. In Abhängigkeit der jeweils vorliegenden Anlagenkonfiguration kann sich hierdurch ein hoher Bedienaufwand beziehungsweise auch ein hoher gerätetechnischer Aufwand ergeben.

Die DE 20 2018 102 484 U beschreibt eine grafische Programmierung von Prozessabläufen bei Vakuumgeräten. Die US 2003/014160 A1 widmet sich Netzwerken von Pumpen, die über ein Web-Interface mit verschiedenen vordefinierten Funktionsansichten steuerbar sind. Die EP 2 573 403 A1 offenbart eine Pumpe für eine Heizungssystem. Die Pumpe weist eine Kontrolleinrichtung mit einer Anzeige auf, die aus dem Internet beziehbare Benutzeranwendungen wiedergeben kann.

Vor diesem Hintergrund besteht die Aufgabe der vorliegenden Erfindung darin, ein Benutzergerät für zumindest eine Vakuumvorrichtung anzugeben, das eine erhöhte Einsatzflexibilität beziehungsweise eine Verringerung des gerätetechnischen Aufwands im Betrieb von Vakuumvorrichtungen gewährleistet. Ebenso besteht die Aufgabe darin, eine Vakuumanordnung mit einem solchen Benutzergerät anzugeben.

Im Hinblick auf ein Benutzergerät ist diese Aufgabe erfindungsgemäß mit einem Gerät mit den Merkmalen des Anspruchs 1 gelöst worden. Eine erfindungsgemäße Vakuumanordnung ist Gegenstand von Anspruch 11.

Ein erfindungsgemäßes Benutzergerät ist für den Einsatz mit zumindest einer Vakuumvorrichtung ausgebildet. Das Benutzergerät ist zur Darstellung vakuumvorrichtungsspezifischer Inhalte ausgebildet und/oder zur benutzerseitigen Bedienung einer mit dem Benutzergerät in Verbindungen stehenden Vakuumvorrichtung konfiguriert. Bei einem solchen Benutzergerät kann es sich somit um ein Anzeige- und/oder Bediengerät handeln.

Bei einer hier in Rede stehenden Vakuumvorrichtung kann es sich insbesondere um eine Vakuumpumpe, ein Vakuummessgerät, ein Vakuumanalysegerät, ein Lecksuchgerät und/oder ein Vakuumventil handeln. Bei einer Vakuumvorrichtung kann es sich ferner auch um ein Vakuumkammergerät handeln. Eine Vakuumpumpe kann in vorteilhafterweise als Turbomolekularpumpe ausgebildet sein. Ebenso kann es sich bei einer Vakuumpumpe um eine Vorpumpe handeln, insbesondere für eine Vakuumpumpenanordnung, die auch eine Turbomolekularpumpe aufweist.

Ein erfindungsgemäßes Benutzergerät weist zumindest eine Zentraleinheit zur Benutzerinteraktion mit zumindest einer Vakuumvorrichtung und wenigstens eine Schnittstelle zur Herstellung einer Datenverbindung zwischen der Zentraleinheit und einer Vakuumvorrichtung auf. Dabei ist die Zentraleinheit mit einer Anzeige- und/oder Eingabeeinrichtung zur Darstellung zumindest einer Funktionsansicht mit zumindest einem Funktionsobjekt ausgestattet. Erfindungsgemäß ist die zumindest eine Funktionsansicht programmierfrei konfigurierbar.

Unter der Angabe "programmierfrei" soll hier verstanden werden, dass etwaige Konfigurationen frei von Quellcodezugriffen beziehungsweise frei von Quellcodeveränderungen vorgenommen werden können. Eine gesonderte Programmierung durch Anpassung oder Neuformulierung von Quellcodes ist somit bei einer programmierfreien Konfigurierbarkeit nicht erforderlich.

Erfindungsgemäß wird somit durch die programmierfreie Konfigurierbarkeit der zumindest einen Funktionsansicht die Einsatzflexibilität des Benutzergeräts verbessert. Insbesondere besteht die Möglichkeit, das Benutzergerät für unterschiedliche Anwendungsgegebenheiten einzusetzen, ohne dass hierzu eine Anpassung durch Programmierung auf Quellcodeebene erforderlich ist. Der Bedienaufwand beziehungsweise der gerätetechnische Aufwand für unterschiedliche Einsatzbedingungen kann auf diese Weise verringert werden.

Gegenüber einer reinen Auswahl vordefinierter Funktionsansichten kann durch die erfindungsgemäß vorgesehene programmierfreie Konfigurierbarkeit auf besonders einfache Weise eine Anpassung des Benutzergeräts beziehungsweise eine Vorbereitung des Benutzergeräts auf die jeweils vorgesehenen Einsatzbedingungen vorgenommen werden. Das Benutzergerät ist somit vielseitig einsetzbar. Insbesondere werden hierdurch der Einsatzbereich des Benutzergeräts erweitert und die Benutzerfreundlichkeit verbessert, da eine Beschränkung auf vordefinierte Funktionsansichten, welche lediglich vom jeweiligen Anwender ausgewählt werden können, nicht mehr erforderlich ist.

Bei dem zumindest einen Funktionsobjekt der Funktionsansicht kann es sich um ein Bedienelement zur Bedienung einer mit der Zentraleinheit in Datenverbindung stehenden Vakuumvorrichtung handeln. Das Funktionsobjekt kann demgemäß als Eingabefeld beziehungsweise als Eingabefläche ausgebildet sein. Ein solches Bedienelement kann eine Eingabe durch unterschiedliche Methoden ermöglichen, beispielsweise durch Drücken, Loslassen und/oder Wischen durch einen Benutzer.

Zusätzlich oder alternativ kann es sich bei dem Funktionsobjekt um vorrichtungsspezifische Inhalte von in Datenverbindung mit der Zentraleinheit stehenden Vakuumvorrichtungen handeln. So können über das Funktionsobjekt Dateninhalte dargestellt werden, die alle möglichen in einer Vakuumvorrichtung vorhandenen Informationen beziehungsweise Datenquellen betreffen, beispielsweise Metainformationen, insbesondere Hard- und/oder Softwareversionen und/oder Namen, Prozessinformationen, insbesondere Strom, Spannung, Leistung, Temperatur, Druck und/oder Drehzahl, und/oder Konfigurationseinstellungen, insbesondere Betriebsmodi und/oder Zubehör. Die Dateninhalte können auch veränderliche Datenpunkte und/oder Kommandos zum Einleiten bestimmter Prozessschritte, insbesondere Datensenken, betreffen, beispielsweise Kommandos zum Ein- und/oder Ausschalten eines Antriebs, Vorgaben zu Prozessparametern, wie beispielsweise Leistung, Drehzahl, Druck und/oder Durchfluss, und/oder Konfigurationseinstellungen. Die Dateninhalte können auch Kombinationen aus Datenquellen und Datensenken betreffen. Es kann sich bei dem Funktionsobjekt um eine Grafikanzeige zur Darstellung beliebiger Inhalte handeln, insbesondere um kontextspezifische Inhalte.

In weiter bevorzugter Weise können die Dateninhalte zum Einen dem Anwender und/oder dem Benutzergerät, insbesondere der Zentraleinheit, bekannt sein und/oder durch entsprechende Nomenklatur benannt werden, beispielsweise Prozesswert #1 einer Vakuumpumpe an serieller Adresse #2 über RS485-Anschluss #3 an optionalem Modul #4. Es können aber auch Informationen über die in einer angeschlossenen Vakuumvorrichtung vorhandenen Dateninhalte über eine serielle Schnittstelle eingeholt und zur Auswahl angezeigt werden, insbesondere sofern die angeschlossene Vakuumvorrichtung dies unterstützt. Die Dateninhalte können auch durch Metainformationen beschrieben werden, beispielsweise Adressierung des Dateninhalts (z.B. Parameternummer), Name, physikalische Einheit, Handling-Möglichkeiten (Lesen, Schreiben, Einschränkungen im Zugriff), Datentyp, Minimal-/Maximalwerte für Eingabe und/oder Anzeige.

Gemäß einer bevorzugten Ausgestaltung ist die zumindest eine Funktionsansicht durch programmierfreie Neuerzeugung konfigurierbar. Es kann also je nach Einsatzbedingungen eine gewünschte oder erforderliche Funktionsansicht erzeugt werden, wobei eine zu erzeugende Funktionsansicht erfindungsgemäß programmierfrei konfigurierbar ist. Die Neuerzeugung der Funktionsansicht kann dementsprechend ohne Zugriff auf den oder Veränderung des Quellcodes, welcher in einer Speichereinheit der Zentraleinheit hinterlegt sein kann, erfolgen. Gegenüber der reinen Auswahl einer Ansicht erfolgt bei der Neuerzeugung somit ein originäres Generieren der Funktionsansicht.

Ebenso ist es möglich, dass die zumindest eine Funktionsansicht durch programmierfreie Anpassung einer vorhandenen Funktionsansicht konfigurierbar ist. Es kann also eine bereits hinterlegte oder vordefinierte Funktionsansicht durch Anpassung konfiguriert beziehungsweise neu konfiguriert werden. Hierzu können beispielsweise einzelne Funktionselemente hinzugefügt und/oder entfernt werden. Der nutzerseitige Aufwand zur Einrichtung des Benutzergeräts für die jeweils gewünschten Einsatzbedingungen kann auf diese Weise verringert werden.

Gemäß einer weiteren bevorzugten Ausgestaltung kann die zumindest eine Funktionsansicht vollständig und/oder teilweise durch programmierfreie Neuerzeugung konfigurierbar sein und/oder durch programmierfreie Anpassung einer vorhandenen Funktionsansicht konfigurierbar sein. Die Konfigurierbarkeit bezieht sich demgemäß auf einen Teil der Funktionsansicht oder auch auf die gesamte Funktionsansicht. Durch die Möglichkeit der programmierfreien Konfigurierbarkeit der gesamten Funktionsansicht kann eine besonders hohe Einsatzflexibilität erzielt werden. Die Möglichkeit einer teilweisen Konfigurierbarkeit der Funktionsansicht kann den nutzerseitigen Aufwand zur Einrichtung des Benutzergeräts für den jeweiligen Einsatzzweck verringern beziehungsweise die Entfernung sicherheitsrelevanter Funktionselemente unterbinden. Insbesondere können Teile der Funktionsansicht unveränderlich oder fest vorgegeben sein, wodurch beispielsweise Hilfestellungen für einen Nutzer oder sicherheitsrelevante Funktionselemente ständig bereitgehalten werden können.

Erfindungsgemäß ist die Funktionsansicht programmierfrei durch Erzeugung, Auswahl und/oder Anpassung eines Funktionsobjekts und/oder einer Mehrzahl von Funktionsobjekten und/oder durch Zusammenstellung einer Mehrzahl auswählbarer Funktionsobjekte konfigurierbar. Die Zusammenstellung von Funktionsobjekten kann dabei aus bereits vorhandenen Funktionsobjekten vorgenommen werden. Beispielsweise besteht die Möglichkeit, einzelne Funktionsansichten aus unterschiedlichen vordefinierten Funktionsansichten in einer neu konfigurierten Funktionsansicht zusammenzustellen. Es kann hierdurch beispielsweise eine Übersicht ausgewählter Funktionselemente in nur einer Funktionsansicht geschaffen werden. Das Erfordernis des Umschaltens zwischen unterschiedlichen Funktionsansichten im Betrieb kann hierdurch vermieden oder zumindest verringert werden. Dies gilt insbesondere für Fallgestaltungen, in denen anwenderseitig ein häufiger Zugriff auf Funktionselemente unterschiedlicher voreingestellter Funktionsansichten erforderlich ist.

Gemäß einer besonders bevorzugten Ausgestaltung ist die Art, Position, Form, Größe und/oder der Darstellungstyp des zumindest einen Funktionsobjekts programmierfrei auswählbar und/oder anpassbar. Die Konfigurationsflexibilität der zumindest einen Funktionsansicht kann auf diese Weise weiter verbessert werden.

Bei der Art des jeweiligen Funktionsobjektes kann es sich beispielsweise um die Ausprägung als Textanzeige, Grafikanzeige, Indikator, Taste, Regler und/oder Graph handeln. Die Position, Form beziehungsweise Größe eines Funktionsobjekts kann beispielsweise temporär verändert werden, insbesondere kann eine temporäre Vergrößerung auf eine Maximaldarstellung erfolgen, wodurch eine besondere Signalwirkung oder eine besonders gute Leserlichkeit für einen Anwender erzielt werden kann. Der Darstellungstyp eines Funktionsobjekts kann eine Textform, eine Symbolform beziehungsweise Ausrichtungen von Text- und Symbolanzeigen betreffen. Ebenso kann der Darstellungstyp konstante und/oder dynamische Darstellungen umfassen. Dabei können beispielsweise Vorder- beziehungsweise Hintergrundfarben oder Farbanpassungen abhängig von vordefinierten Bedingungen, wie zum Beispiel, Parameterschwellenwerten, vordefiniert sein.

Es kann weiter von Vorteil sein, wenn die Funktionsobjekte in der gleichen Weise wie die Funktionsansichten mit Datenobjekten verknüpft und/oder verknüpfbar sind, insbesondere fest, automatisch und/oder manuell. Datenobjekte als Datenquellen und/oder Datensenken können sowohl in angeschlossenen Vakuumvorrichtungen, beispielsweise als Druckistwert einer Messröhre, und/oder in Teilen des Benutzergerätes, beispielsweise in oder an einem Digitalausgang in einem Erweiterungsmodul, vorhanden sein. Dabei können grafische Eigenschaften des Funktionsobjektes wie Größe, Position, Vorder-/Hintergrundfarbe, Gestalt, Text, Icons, oder dergleichen sowohl statisch festgelegt oder festlegbar oder durch eine oder mehrere Bedingungen festgelegt oder festlegbar sein. Beispielsweise kann ein Funktionselement mit dem Ist-Druck einer angeschlossenen Vakuummessröhre verknüpft werden und die Farbe des Funktionselement abhängig von applikationsspezifischen Schwellwerten eingefärbt ("Prozessdruck erreicht": grün, "Prozessdruck nicht erreicht": gelb, "Prozessdruck kritisch": rot) und mit entsprechenden Texten versehen werden.

Erfindungsgemäß ist die Zentraleinheit zur automatischen Erkennung einer Geräte- und/oder Anlagenkonfiguration eingerichtet. Die Zentraleinheit kann auf diese Weise selbsttätig, d.h. ohne weitergehende Eingaben eines Anwenders, die vorherrschende Geräte- und/oder Anlagenkonfiguration erkennen und gegebenenfalls auch den sinnvollerweise zu erwartenden Einsatzzweck der Geräte- und/oder Anlagenkonfiguration erkennen. Eine solche Erkennung wird zur Unterstützung der programmierfreien Konfiguration der zumindest einen Funktionsansicht genutzt.

Erfindungsgemäß ist die Funktionsansicht kontextspezifisch konfigurierbar, nämlich in Abhängigkeit einer erkannten Geräte- und/oder Anlagenkonfiguration. Demgemäß kann durch die Zentraleinheit zunächst ein Erkennungsprozess der jeweils vorliegenden Geräte- und/oder Anlagenkonfiguration vorgenommen werden. In Abhängigkeit der erkannten Geräte- und/oder Anlagenkonfiguration wird dann eine programmierfreie Konfiguration zumindest einer Funktionsansicht vorgenommen. Da die Konfiguration in Abhängigkeit einer Geräte- und/oder Anlagenkonfiguration erfolgt, handelt es sich um eine kontextspezifische Konfiguration. Somit ist die Zentraleinheit zur automatisierten Konfigurierung der zumindest einen Funktionsansicht in Abhängigkeit einer erkannten Geräte- und/oder Anlagenkonfiguration eingerichtet. Dementsprechend löst eine jeweils erkannte Geräte- und/oder Anlagenkonfiguration automatisch eine Konfigurierung der Funktionsansicht aus. Eine solche Konfigurierung aufgrund einer erkannten Geräte- und/oder Anlagenkonfiguration erfolgt frei von nutzerseitigen Eingaben, so dass der Einrichtungsaufwand eines solchen Benutzergeräts weiter verringert werden. Zusätzlich ist es auch möglich, dass die Funktionsansicht benutzerseitig nach voreingestellten Vorgaben oder auch frei von voreingestellten Vorgaben programmierfrei konfigurierbar ist. Eine Konfigurierung nach voreingestellten Vorgaben oder frei von voreingestellten Vorgaben kann dabei unabhängig von der jeweils vorliegenden Geräte- und/oder Anlagenkonfiguration erfolgen. Die Individualisierbarkeit des Benutzergeräts nach Vorstellungen des jeweiligen Anwenders kann hierdurch verbessert und somit auch die Einsatzflexibilität weiter erhöht werden.

Gemäß einer weiter bevorzugten Ausgestaltung kann die Schnittstelle an der Zentraleinheit oder an einem mit der Zentraleinheit in Verbindung stehenden Erweiterungsmodul vorgesehen sein. Dabei kann die Schnittstelle für den Anschluss unterschiedlicher Vorrichtungstypen eingerichtet sein. Ebenso ist es möglich, eine Mehrzahl von Schnittstellen vorzusehen, die für denselben Vorrichtungstyp oder auch für unterschiedliche Vorrichtungstypen ausgebildet sein können. Dabei können zwei Schnittstellen identisch und/oder unterschiedlich ausgebildet sein. Unterschiedlich ausgebildete Schnittstellen können insbesondere für den Anschluss unterschiedlicher Vorrichtungstypen vorgesehen sein. Ebenso können an ein und derselben Schnittstelle unterschiedliche Vorrichtungstypen angeschlossen werden. Schließlich kann eine Mehrzahl von Schnittstellen an der Zentraleinheit vorgesehen sein, insbesondere unmittelbar an der Zentraleinheit. Ferner können zumindest eine Schnittstelle an der Zentraleinheit und zumindest eine weitere Schnittstelle an einem Erweiterungsmodul vorgesehen sein.

Zumindest eine Schnittstelle der Zentraleinheit kann als sogenannte Default Schnittstelle ausgebildet sein, über die eine initiale Programmierung beziehungsweise Konfiguration der Zentraleinheit vorgenommen werden kann, insbesondere durch Anschluss an einen externen Rechner. Darüber hinaus kann die Zentraleinheit auch eine Schnittstelle oder eine Mehrzahl von Schnittstellen zur Herstellung einer Datenverbindung mit einer Vakuumvorrichtung aufweisen.

In weiter bevorzugter Ausgestaltung kann die Zentraleinheit durch zumindest ein Erweiterungsmodul, bevorzugt durch eine Mehrzahl von Erweiterungsmodulen, erweiterbar sein. Durch ein solches Erweiterungsmodul kann die Funktionalität der Zentraleinheit flexibel und je nach anwenderseitigen Vorstellungen gestaltet werden. Eine jeweilige Gerätekonfiguration kann durch Anordnen und/oder Weglassen zumindest eines Erweiterungsmoduls festlegbar sein. Insbesondere kann durch den Typ des Erweiterungsmoduls und/oder durch die Anzahl von Erweiterungsmodulen eine Gerätekonfiguration festgelegt werden. Die Gerätekonfiguration betrifft somit die Zusammenstellung der Zentraleinheit und gegebenenfalls vorhandener Erweiterungsmodule.

In vorteilhafter Weise kann das zumindest eine Erweiterungsmodul als Schnittstellenmodul für die Herstellung einer Datenverbindung mit einer Vakuumvorrichtung ausgebildet sein. Die Schnittstelle des Benutzergeräts kann somit an einem solchen Schnittstellenmodul vorgesehen sein. Ebenso kann das Benutzergerät eine Mehrzahl von Schnittstellen aufweisen. Mehrere Schnittstellen können an einem oder an mehreren Schnittstellenmodulen vorgesehen sein. Es ist auch möglich, dass eine Mehrzahl von Schnittstellenmodulen vorgesehen ist, die jeweils eine Schnittstelle oder jeweils eine Mehrzahl von Schnittstellen aufweisen.

In weiter bevorzugter Weise kann zumindest ein Erweiterungsmodul als Modul zur Eingabe, Erfassung und/oder Ausgabe digitaler und/oder analoger Signale sein. Ein solches Signalmodul lässt sich beispielsweise zur Messung von Umgebungsparametern und/oder von technischen Betriebsparametern, wie zum Beispiel Druck in einem zu fördernden Medium, einsetzen.

In weiter bevorzugter Weise kann zumindest ein Erweiterungsmodul als Modul zur Kommunikation mit übergeordneten Steuerungen ausgebildet sein. Bei einem solchen Modul handelt es sich beispielsweise um ein sogenanntes Ethernetmodul. Anstelle eines Ethernet-Moduls ist auch jegliche andere Art einer geeigneten Schnittstelle zur Prozesssteuerung denkbar, beispielsweise DeviceNet, CANopen, Profibus, Ethernet mit weitergehenden Protokollen und Profilen, insbesondere EtherCAT, Profinet, Ethernet/IP, TCP/IP, UDP, MTTQ, OPC UA oder dergleichen.

Durch die Kommunikation mit übergeordneten Steuerungen können beispielsweise Vakuumvorrichtungen älterer Bauart oder eine Gruppe von Vakuumvorrichtungen mit einer gesonderten Steuerung angesteuert werden. Dies ist beispielsweise dann von Vorteil, wenn die Vakuumvorrichtungen nicht direkt von der übergeordneten Steuerung angesprochen werden können, sondern direkt mit dem Benutzergerät über Schnittstellen und/oder Erweiterungsmodule verbunden sind und die übergeordnete Steuerung dann über das Benutzergerät darauf Zugriff erlangt. Auf diese Weise kann ein höheres Maß an Kompatibilität des Benutzergeräts geschaffen werden.

In weiter bevorzugter Weise kann zumindest eines der Erweiterungsmodule als Modul zur Ansteuerung von Speichermedien, insbesondere festen Speichermedien und/oder Wechselspeichermedien, ausgebildet sein. Ebenso ist es möglich, dass zumindest eines der Erweiterungsmodule eine Speichereinrichtung enthält. Relevante Betriebsdaten können auf diese Weise sicher gespeichert oder zur Weiterverwendung bereitgestellt werden, wodurch ein verbesserter und sicherer Betrieb von Vakuumvorrichtungen gewährleistet werden kann.

Gemäß einer weiter bevorzugten Ausgestaltung kann zumindest ein Erweiterungsmodul als Netzteilmodul ausgebildet sein, insbesondere zur Strom- und/oder Spannungsversorgung der Zentraleinheit, einer an die Zentraleinheit angeschlossenen Vakuumvorrichtung und/oder eines zusätzlich vorgesehenen Erweiterungsmoduls. Ein solches Netzteilmodul versorgt somit die Zentraleinheit, eine Vakuumvorrichtung und/oder ein weiteres Erweiterungsmodul mit Strom beziehungsweise Spannung.

Es ist möglich, dass insgesamt ein Netzteilmodul oder auch eine Mehrzahl von Netzteilmodulen vorgesehen ist. Bei Anordnung eines einzigen Netzteilmoduls kann dieses zur Strom- beziehungsweise Spannungsversorgung der Zentraleinheit eingerichtet sein. Ferner kann das Netzteilmodul indirekt über die Zentraleinheit eine Strom- beziehungsweise Spannungsversorgung angeschlossener Vakuumvorrichtungen beziehungsweise zusätzlicher Erweiterungsmodule sicherstellen. Dies gilt insbesondere für den Fall eines nur geringen Strom- beziehungsweise Spannungsbedarfs angeschlossener Vakuumvorrichtungen beziehungsweise zusätzlicher Erweiterungsmodule. Ebenso kann eine Mehrzahl von Netzteilmodulen vorgesehen sein, wobei jedes der Netzteilmodule unterschiedliche Einheiten versorgt. Eines der Netzteilmodule kann zur Strom- und/oder Spannungsversorgung der Zentraleinheit und ein weiteres Netzteilmodul zur Strom- und/oder Spannungsversorgung einer angeschlossenen Vakuumvorrichtung vorgesehen sein. Schließlich besteht auch die Möglichkeit, dass zumindest ein Netzteilmodul extern angeordnet ist, beispielsweise als Teil einer angeschlossenen Vakuumvorrichtung angeordnet ist. Ein externes Netzteilmodul kann wiederum zur Strom- beziehungsweise Spannungsversorgung der Zentraleinheit und/oder eines Erweiterungsmoduls angeordnet sein.

Erfindungsgemäß ist die Anlagenkonfiguration durch Herstellung einer Datenverbindung zwischen der Zentraleinheit und zumindest einer Vakuumvorrichtung festlegbar, insbesondere durch den Typ der Vakuumvorrichtung und/oder durch die Anzahl an Vakuumvorrichtungen. Somit kann das Benutzergerät über die Zentraleinheit eine Datenverbindung mit einer Vakuumvorrichtung oder einer Mehrzahl von Vakuumvorrichtungen aufbauen. Sobald eine entsprechende Datenverbindung aufgebaut ist, ergibt sich aus der gesamten Anordnung aus Benutzergerät und mit der Zentraleinheit des Benutzergeräts in Datenverbindung stehenden Vakuumvorrichtungen eine Anlagenkonfiguration. Eine solche Anlagenkonfiguration kann in Abhängigkeit der jeweils vorliegenden technischen Erfordernisse ausgewählt und umgesetzt werden. Aufgrund der programmierfreien Konfigurierbarkeit der zumindest einen Funktionsansicht, kann das Benutzergerät dabei für eine besonders große Vielzahl an unterschiedlichen Anlagenkonfigurationen geeignet sein. Insbesondere kann die programmierfreie Konfiguration der zumindest einen Funktionsansicht in Abhängigkeit der jeweils vorherrschenden Anlagenkonfiguration aus Benutzergerät und jeweils angeschlossener Vakuumvorrichtung vorgenommen werden.

Es kann weiter von Vorteil sein, wenn das zumindest eine Funktionsobjekt mit einem Datenobjekt der Zentraleinheit, eines Erweiterungsmoduls und/oder einer in Datenverbindung mit der Zentraleinheit stehenden Vakuumvorrichtung verknüpft ist oder zur Verknüpfung eingerichtet ist. Ein in der Funktionsansicht vorgesehenes Funktionsobjekt kann somit auf Grundlage von Daten der Zentraleinheit, eines Erweiterungsmoduls und/oder einer Vakuumvorrichtung erzeugt sein beziehungsweise zur laufenden Aktualisierung in permanenter Verknüpfung stehen. Hierdurch kann durch einen Anwender ein geeigneter Zugriff auf Datenobjekte der Zentraleinheit, eines gegebenenfalls vorgesehenen Erweiterungsmoduls beziehungsweise einer angeschlossenen Vakuumvorrichtung gewährleistet werden.

Es kann ebenso von Vorteil sein, wenn die Anzeige- und/oder Eingabeeinrichtung der Zentraleinheit zur Darstellung einer Mehrzahl von Funktionsansichten und/oder von unterschiedlichen Funktionsansichten eingerichtet ist. Die unterschiedlichen Funktionsansichten können nach unterschiedlichen Maßgaben programmierfrei konfigurierbar sein. Ebenso ist es möglich, dass zumindest eine Funktionsansicht und/oder zumindest ein Funktionsobjekt einer Funktionsansicht vorgegeben beziehungsweise vordefiniert ist.

Die jeweilige Funktionsansicht beziehungsweise das jeweilige Funktionsobjekt kann unveränderlich oder auch neu konfigurierbar ausgebildet sein. Durch eine unveränderliche Ausbildung können beispielsweise sicherheitsrelevante Darstellungen dauerhaft eingeblendet bleiben, wodurch die Gefahr von Fehlbedienungen verringert oder das Entstehen von Gefahrensituationen vermieden werden kann. Eine Neukonfigurierbarkeit kann die Anpassung vordefinierter Ansichten beziehungsweise Funktionsobjekte nach anwenderseitigen Vorstellungen ermöglichen.

In weiter bevorzugter Weise kann die Funktionsansicht kontextspezifisch in Abhängigkeit einer erkannten Pumpstandkonfiguration programmierfrei erzeugbar sein. Dabei kann die kontextspezifische Funktionsansicht bevorzugt für die erkannte Pumpstandkonfiguration erforderliche oder geeignete Funktionsobjekte aufweisen. Bei einer erkannten Pumpstandkonfiguration kann es sich insbesondere um einen Pumpstand mit einer Turbomolekularpumpe und/oder mit einer Vorpumpe handeln.

Eine kontextspezifische Erzeugung einer Funktionsansicht in Abhängigkeit einer erkannten Pumpstandkonfiguration kann in besonders einfacher Weise die Einrichtung eines Benutzergeräts für einen Pumpstand gewährleisten. Durch Anschluss der jeweiligen Vakuumvorrichtungen des Pumpstandes an die Zentraleinheit des Benutzergeräts kann eine Erkennung der Pumpstandkonfiguration erfolgen und in Abhängigkeit der Erkennung eine programmierfreie Konfigurierung der Funktionsansicht vorgenommen werden. Durch Vorsehen von erforderlichen oder geeigneten Funktionsobjekten für die jeweilige Pumpstandkonfiguration wird insbesondere der benutzerseitige Aufwand zur Konfiguration der Zentraleinheit beziehungsweise der jeweiligen Funktionsansicht verringert.

In weiter vorteilhafter Weise kann die Zentraleinheit zur Darstellung einer Konfigurationsansicht eingerichtet sein. Über eine solche Konfigurationsansicht kann der Betriebsmodus der Zentraleinheit selbst einstellbar sein. Bei einer solchen Konfigurationsansicht kann es sich demnach um eine temporäre Ansicht handeln, die zur Einstellung beziehungsweise zur Konfiguration der Zentraleinheit verwendet wird. Durch die Konfigurationsansicht kann zudem eine Funktionsansicht programmierfrei konfiguriert beziehungsweise erzeugt werden.

In bevorzugter Weise kann eine derartige Konfigurationsansicht eine Auflistung von Funktionsobjekten und/oder von Datenobjekten aufweisen, insbesondere von Datenobjekten der Zentraleinheit, eines Erweiterungsmoduls und/oder einer in Datenverbindung mit der Zentraleinheit stehenden Vakuumvorrichtung. Es kann sich ebenfalls um geräte- und/oder anlagenunabhängige Datenobjekte handeln. Solche Datenobjekte sind dementsprechend unabhängig von der Ausprägung der Zentraleinheit, etwaig vorgesehener Erweiterungsmodule und/oder der in Verbindung mit der Zentraleinheit stehenden Vakuumvorrichtung. Bei derart unabhängigen Datenobjekten kann es sich beispielsweise um Webinhalte oder Hilfeinformationen handeln.

Ein weiterer Aspekt der vorliegenden Erfindung betrifft eine Vakuumanordnung mit einem voranstehend beschriebenen Benutzergerät sowie zumindest einer Vakuumvorrichtung, die über die Schnittstelle des Benutzergeräts mit der Zentraleinheit des Benutzergeräts in Datenverbindung steht.

Eine solche Vakuumanordnung kann auf besonders einfache Weise konfiguriert beziehungsweise zusammengestellt und das jeweilige Benutzergerät mit nur geringem Aufwand eingerichtet beziehungsweise an die jeweilige Konfiguration der Vakuumanordnung angepasst werden. Die Bedienung der Gesamtanwendung wird auf diese Weise vereinfacht. Ein Eingriff auf den Quellcode der Zentraleinheit des Benutzergeräts ist zur Einrichtung nicht erforderlich.

Ein voranstehend beschriebenes Benutzergerät kann zum Betrieb mit Vakuumvorrichtungen und/oder allgemeinen Einrichtungen oder Komponenten der jeweiligen Applikation beziehungsweise der jeweiligen Vakuumanordnung geeignet sein. Beispielsweise kann über einen Relais- und/oder Digitalausgang eines Erweiterungsmoduls eine Anzeige, beispielsweise in Form einer Warnlampe, angesteuert werden.

Die Erfindung wird im Folgenden beispielhaft unter Bezugnahme auf die beigefügte Zeichnung beschrieben. Es zeigt:
- Fig. 1: eine schematische Darstellung einer Vakuumanordnung mit einem Benutzergerät gemäß einer Ausführungsform der vorliegenden Erfindung.

Die Fig. 1 zeigt eine schematische Darstellung einer Vakuumanordnung 10. Die Vakuumanordnung 10 weist ein Benutzergerät 12 und zumindest eine Vakuumvorrichtung 14 auf. Im vorliegenden Beispiel sind insgesamt fünf Vakuumvorrichtungen 14 schematisch angedeutet, wobei jedoch auch eine andere Anzahl von Vakuumvorrichtungen 14 vorgesehen sein kann.

Bei den Vakuumvorrichtungen 14 kann es sich beispielsweise um Vakuumpumpen, insbesondere Turbomolekularpumpen, Vakuummessgeräte, Vakuumanalysegeräte, Lecksuchgeräte und/oder Vakuumventile handeln. Ebenso kann es sich bei einer Vakuumvorrichtung 14 auch um ein Vakuumkammergerät handeln.

Eine Vakuumanordnung 10 kann eine Mehrzahl gleicher Vakuumvorrichtungen 14 oder auch unterschiedliche Typen von Vakuumvorrichtungen 14 aufweisen. Ebenfalls möglich sind Vakuumanordnungen 10 mit einer oder mehrerer Vakuumvorrichtungen 14 und einem oder mehreren Benutzergeräten 12.

Ein erfindungsgemäßes Benutzergerät 12 für eine Vakuumvorrichtung 14 weist eine Zentraleinheit 16 zur Benutzerinteraktion mit zumindest einer Vakuumvorrichtung 14 und wenigstens eine Schnittstelle 18 zur Herstellung einer Datenverbindung zwischen der Zentraleinheit 16 und einer Vakuumvorrichtung 14 auf. Die Schnittstelle 18 kann beispielsweise an der Zentraleinheit 16 vorgesehen sein.

Das Benutzergerät 12 kann ferner mit zumindest einem Erweiterungsmodul 20, insbesondere mit einer Mehrzahl von Erweiterungsmodulen 20 ausgestattet sein. Die Erweiterungsmodule 20 dienen der Funktionserweiterung der Zentraleinheit 16 und können über eine Busverbindung 22 mit der Zentraleinheit 16 in Verbindung stehen. Hierzu kann die Zentraleinheit 16 mit einer internen Schnittstelle 24 ausgestattet sein. Bei der Busverbindung 22 kann es sich insbesondere um einen CAN-Bus handeln. Ebenso können auch andere Busverbindungen vorgesehen sein, beispielsweise I2C, RS485 und/oder LVDS. Die Erweiterungsmodule 20 können unterschiedliche Funktionalitäten bereitstellen. So können beispielsweise Schnittstellenmodule 26 vorgesehen sein, die jeweils mit einer Schnittstelle 28 zur Herstellung einer Datenverbindung zwischen der Zentraleinheit 16 und einer Vakuumvorrichtung 14 ausgestattet sind. Die Schnittstelle 28 kann dabei zusätzlich oder alternativ zu der Schnittstelle 18 vorgesehen sein. Ferner kann ein Modul 30 zur Eingabe, Erfassung und/oder Ausgabe digitaler und/oder analoger Signale vorgesehen sein. Schließlich kann ein Modul 32 zur Kommunikation mit einer übergeordneten Steuerung 34 vorgesehen sein. Eine übergeordnete Steuerung 34 kann wiederum eine Vakuumvorrichtung beziehungsweise eine Mehrzahl von Vakuumvorrichtungen ansteuern. Schließlich kann auch ein Modul 36 zur Ansteuerung von Speichermedien vorgesehen sein. Bei dem Modul 36 kann es sich beispielsweise um ein Modul mit einer USB-Schnittstelle handeln. Ebenso können auch andere Schnittstellen zu Speichermedien vorgesehen sein, beispielsweise MMC, SD und/oder µSD.

Die Zentraleinheit 16 kann schließlich mit einer sogenannten Default Schnittstelle 38 ausgestattet sein, über die die Zentraleinheit werksseitig vorkonfiguriert beziehungsweise eine initiale Konfiguration durch Aufspielen von Software vorgenommen werden kann. Die Default-Schnittstelle 38 kann aber auch über die Schnittstelle 18 realisiert werden, sodass im Minimalausbau nur die Schnittstelle 18 für Software-Updates und sonstige Zugriffe im Zuge der Herstellung verwendet werden kann. Die Schnittstelle 18 kann also als Default-Schnittstelle verwendet werden.

Ferner kann zumindest ein Erweiterungsmodul als Netzteilmodul 40 ausgebildet sein. Das Netzteilmodul 40 dient der Strom- beziehungsweise Spannungsversorgung der Zentraleinheit 16. Dabei kann über die Zentraleinheit 16 auch eine Strom- oder Spannungsversorgung von Vakuumvorrichtungen 14 erfolgen, insbesondere dann, wenn diese lediglich einen geringen Strom- oder Spannungsbedarf aufweisen. Demgegenüber kann auch ein weiteres Netzteilmodul 42 zur direkten Strom- und/oder Spannungsversorgung einer Vakuumvorrichtung oder mehrerer Vakuumvorrichtungen vorgesehen sein. Es kann aber auch ein einziges Netzteil 40 oder 42 sowohl die Versorgung der Zentraleinheit 16, der Erweiterungsmodule 20, der an die Zentraleinheit 16 und/oder an die Erweiterungsmodule 20 angeschlossenen Vakuumvorrichtungen 14 und einer direkt an das Benutzergerät 12 angeschlossenen Vakuumvorrichtung 14 übernehmen. Schließlich können auch einzelne Erweiterungsmodule 20 über das Netzteilmodul 40, indirekt über die Zentraleinheit 16, mit Strom beziehungsweise Spannung versorgt werden. So kann beispielsweise das Modul 36 zur Ansteuerung von Speichermedien über das Netzteilmodul 40 mit Strom beziehungsweise Spannung versorgt werden.

Die Zentraleinheit 16 kann ferner eine interne Speichereinrichtung 44 aufweisen, auf der Betriebssoftware oder auch anderweitige Daten gespeichert sein können. Bei einer derartigen Betriebssoftware kann es sich insbesondere um ein Computerprogrammprodukt handeln.

Ferner weist die Zentraleinheit 16 eine Anzeige- und/oder Eingabeeinrichtung 46 zur Darstellung zumindest einer Funktionsansicht 48 auf. Die Funktionsansicht 48 weist wiederum zumindest ein Funktionsobjekt 50 oder auch eine Mehrzahl von Funktionsobjekten 50 auf.

Bei den Funktionselementen 50 kann es sich beispielsweise um Grafikanzeigen zur Darstellung beliebiger Inhalte oder vakuumvorrichtungsspezifischer Inhalte handeln. Ebenso kann es sich bei den Funktionsobjekten 50 um Eingabefelder handeln, durch die eine flexible Bedienung einer Vakuumvorrichtung 14 gewährleistet wird. Die Anzeige- und/oder Eingabeeinrichtung 46 kann insbesondere als Touchpanel ausgebildet sein, so dass Grafikanzeigen und Eingabefelder gemeinsam in einer Darstellung kombiniert werden können.

Erfindungsgemäß ist die zumindest eine Funktionsansicht 48 programmierfrei konfigurierbar. Hierzu können einzelne Funktionsobjekte 50 oder mehrere Funktionsobjekte 50 erzeugt, ausgewählt und/oder angepasst werden. Ebenso ist es möglich, bereits vordefinierte Funktionsobjekte 50 in einer Funktionsansicht 48 geeignet zusammenzustellen und hierdurch eine Konfiguration vorzunehmen. Die Funktionsobjekte 50 können beispielsweise aus einer Mehrzahl unterschiedlicher vorgegebener Ansichten ausgewählt und in einer neu konfigurierten Ansicht geeignet zusammengestellt werden, wodurch die Nutzererfordernisse flexibel umgesetzt werden können.

Die programmierfreie Konfigurierbarkeit gewährleistet insbesondere Anpassungen oder Neuerzeugungen einer Funktionsansicht frei von Zugriffen auf einen Quellcode. Zur Anpassung der jeweiligen Funktionsansicht 48 bedarf es somit keinerlei Programmieraufwand auf Quellcodeebene.

Die Zentraleinheit 16 ist dazu eingerichtet, eine Gerätekonfiguration, bestehend aus der Zusammenstellung der Zentraleinheit 16 sowie etwaig vorgesehener Erweiterungsmodule 20 zu erkennen. In Abhängigkeit einer solchen Erkennung wird die jeweilige Funktionsansicht 48 konfiguriert beziehungsweise erzeugt. Eine solche Erzeugung kann mit oder ohne Anwendereingaben erfolgen, insbesondere automatisiert. Die Zentraleinheit 16 ist dazu eingerichtet , eine Anlagenkonfiguration, welche durch das Benutzergerät 12 sowie die mit der Zentraleinheit 16 in Datenverbindung stehenden Vakuumvorrichtungen 14 gebildet wird, automatisch, d.h. ohne Anwendereingaben, zu erkennen. Wiederum in Abhängigkeit einer derartigen Erkennung wird eine Funktionsansicht 48 konfiguriert beziehungsweise erzeugt. Die Erkennung der jeweiligen Anlagenkonfiguration wird dabei zur Konfiguration einer Funktionsansicht 48 führen, welche die für die jeweils vorgesehene Anlagenkonfiguration sinnvolle Funktionsobjekte 50 enthält. Zusätzlich ist es auch möglich, dass die Funktionsansicht 48 auch durch bestimmte Vorgaben anwenderseitig konfigurierbar ist. Anwenderseitig können dabei auch Funktionsobjekte 50 vorgesehen werden, die vom Bediengerät 12 oder angeschlossenen Vakuumvorrichtungen 14 unabhängige Inhalte darstellen oder enthalten.

Durch die modulare Ausgestaltung des Benutzergeräts 12 beziehungsweise der dadurch flexiblen Möglichkeit zur Gestaltung verschiedener Vakuumanordnungen 10 entsteht ein hohes Maß an Flexibilität im Einsatz. Gleichzeitig wird durch die programmierfreie Konfigurierbarkeit der zumindest einen Funktionsansicht 48 eine gute Anpassbarkeit des Benutzergeräts 12 an unterschiedliche Gegebenheiten gewährleistet. Die Einrichtung und Bedienbarkeit eines Vakuumvorrichtungssystems 10 wird dadurch insgesamt erleichtert und der gerätetechnische Aufwand verringert.

## Patentansprüche

1. Benutzergerät (12) für zumindest eine Vakuumvorrichtung (14), insbesondere für zumindest eine Vakuumpumpe, ein Vakuummessgerät, ein Vakuumanalysegerät, ein Lecksuchgerät und/oder ein Vakuumventil, mit einer Zentraleinheit (16) zur Benutzerinteraktion mit der zumindest einen Vakuumvorrichtung (14) und mit wenigstens einer Schnittstelle (18, 28) zur Herstellung einer Datenverbindung zwischen der Zentraleinheit (16) und der zumindest einen Vakuumvorrichtung (14), wobei die Zentraleinheit (16) eine Anzeige- und/oder Eingabeeinrichtung (46) zur Darstellung zumindest einer Funktionsansicht (48) mit zumindest einem Funktionsobjekt (50) aufweist, wobei das zumindest eine Funktionsobjekt ein Bedienelement zur Bedienung der mit der Zentraleinheit in Datenverbindung stehenden Vakuumvorrichtung ist und/oder über das zumindest eine Funktionsobjekt Dateninhalte dargestellt werden, die in der Vakuumvorrichtung vorhandene Informationen betreffen,
**dadurch gekennzeichnet, dass** die zumindest eine Funktionsansicht (48) durch Erzeugung, Auswahl und/ oder Anpassung zumindest eines Funktionsobjekts (50) und/oder durch Zusammenstellung einer Mehrzahl auswählbarer Funktionsobjekte (50) programmierfrei konfigurierbar ist, wobei die Zentraleinheit (16) zur automatischen Erkennung einer Geräte- und/oder Anlagenkonfiguration und zur automatisierten Konfigurierung der zumindest einen Funktionsansicht (48) in Abhängigkeit der erkannten Geräte- und/oder Anlagenkonfiguration eingerichtet ist, wobei die Geräte- und/oder Anlagenkonfiguration durch Herstellung einer Datenverbindung zwischen der Zentraleinheit (16) und der zumindest einen Vakuumvorrichtung (14) festlegbar ist, insbesondere durch den Typ der Vakuumvorrichtung (14).

2. Benutzergerät (12) nach Anspruch 1,
**dadurch gekennzeichnet, dass**
die zumindest eine Funktionsansicht (48) durch programmierfreie Neuerzeugung konfigurierbar ist.

3. Benutzergerät (12) nach zumindest einem der vorstehenden Ansprüche,
dadurch **gekennzeichne**t , dass
die Schnittstelle (18, 28) an der Zentraleinheit oder an einem als Schnittstellenmodul (26) ausgebildeten Erweiterungsmodul (20) vorgesehen ist.

4. Benutzergerät (12) nach zumindest einem der vorstehenden Ansprüche,
**dadurch gekennzeichnet , dass**
die Zentraleinheit (16) durch zumindest ein Erweiterungsmodul (20), bevorzugt durch eine Mehrzahl von Erweiterungsmodulen (20), erweiterbar ist.

5. Benutzergerät (12) nach Anspruch 4,
**dadurch gekennzeichnet , dass**
das zumindest eine Erweiterungsmodul (20) als Schnittstellenmodul (26) für die Herstellung einer Datenverbindung mit der Vakuumvorrichtung (14) ausbildet ist.

6. Benutzergerät (12) nach Anspruch 4 oder 5,
**dadurch gekennzeichnet , dass**
zumindest ein Erweiterungsmodul (20) als Netzteilmodul (40, 42) ausbildet ist.

7. Benutzergerät (12) nach zumindest einem der vorstehenden Ansprüche,
dadurch **gekennzeichne**t , dass
das zumindest eine Funktionsobjekt (50) mit einem Datenobjekt der Zentraleinheit (16), eines Erweiterungsmoduls (20) und/oder der in Datenverbindung mit der Zentraleinheit (16) stehenden Vakuumvorrichtung (14) verknüpft ist oder zur Verknüpfung eingerichtet ist.

8. Benutzergerät (12) nach zumindest einem der vorstehenden Ansprüche,
dadurch **gekennzeichne**t , dass
die Anzeige- und/oder Eingabeeinrichtung (46) zur Darstellung einer Mehrzahl von Funktionsansichten (48) eingerichtet ist.

9. Benutzergerät (12) nach zumindest einem der vorstehenden Ansprüche,
**dadurch gekennzeichnet , dass**
die Vakuumvorrichtung (14) eine Vakuumpumpe eines Pumpstands ist und dass die Funktionsansicht (48) kontextspezifisch in Abhängigkeit einer erkannten Pumpstandkonfiguration programmierfrei erzeugbar ist, wobei die kontextspezifische Funktionsansicht (48) bevorzugt für die erkannte Pumpstandkonfiguration erforderliche oder geeignete Funktionsobjekte (50) aufweist.

10. Benutzergerät (12) nach zumindest einem der vorstehenden Ansprüche,
**dadurch gekennzeichnet, dass**
die Zentraleinheit (16) zur Darstellung einer Konfigurationsansicht eingerichtet ist und über die Konfigurationsansicht der Betriebsmodus der Zentraleinheit (16) einstellbar und/oder zumindest eine Funktionsansicht (48) programmierfrei konfigurierbar ist.

11. Vakuumanordnung (10) mit einem Benutzergerät (12) nach einem der vorstehenden Ansprüche und mit zumindest einer Vakuumvorrichtung (14), die über die Schnittstelle (18, 28) des Benutzergeräts (12) mit der Zentraleinheit (16) des Benutzergeräts (12) in Datenverbindung steht.

## Claims

1. A user device (12) for at least one vacuum apparatus (14), in particular for at least one vacuum pump, a vacuum measurement device, a vacuum analysis device, a leak detector and/or a vacuum valve, said user device (12) comprising a central unit (16) for user interaction with the at least one vacuum apparatus (14) and at least one interface (18, 28) for establishing a data connection between the central unit (16) and the at least one vacuum apparatus (14), wherein the central unit (16) has a display and/or input device (46) for displaying at least one functional view (48) having at least one functional object (50),
wherein the at least one functional object is an operating element for operating the vacuum apparatus which is in data communication with the central unit and/or data contents that relate to information present in the vacuum apparatus are displayed via the at least one functional object,
**characterized in that**
the at least one functional view (48) can be configured without programming by generating, selecting and/or adapting at least one functional object (50) and/or by combining a plurality of selectable functional objects (50),
wherein the central unit (16) is configured for the automatic recognition of a device configuration and/or system configuration and for the automated configuration of the at least one functional view (48) in dependence on the recognized device configuration and/or system configuration, wherein the device configuration and/or system configuration can be defined by establishing a data connection between the central unit (16) and the at least one vacuum apparatus (14), in particular by the type of the vacuum apparatus (14).

2. A user device (12) according to claim 1,
**characterized in that**
the at least one functional view (48) can be configured by a new generation without programming.

3. A user device (12) according to at least one of the preceding claims,
**characterized in that**
the interface (18, 28) is provided at the central unit or at an extension module (20) configured as an interface module (26).

4. A user device (12) according to at least one of the preceding claims,
**characterized in that**
the central unit (16) can be extended by at least one extension module (20), preferably by a plurality of extension modules (20).

5. A user device (12) according to claim 4,
**characterized in that**
the at least one extension module (20) is configured as an interface module (26) for establishing a data connection with the vacuum apparatus (14).

6. A user device (12) according to claim 4 or 5,
**characterized in that**
at least one extension module (20) is configured as a power supply module (40, 42).

7. A user device (12) according to at least one of the preceding claims,
**characterized in that**
the at least one functional object (50) is linked to or is configured for linking with a data object of the central unit (16), of an extension module (20) and/or of the vacuum apparatus (14) which is in data communication with the central unit (16).

8. A user device (12) according to at least one of the preceding claims,
**characterized in that**
the display and/or input device (46) is configured to display a plurality of functional views (48).

9. A user device (12) according to at least one of the preceding claims,
**characterized in that**
the vacuum apparatus (14) is a vacuum pump of a pumping station, and **in that** the functional view (48) can be generated in a context-specific manner without programming in dependence on a recognized pumping station configuration, with the context-specific functional view (48) preferably having functional objects (50) which are required or suitable for the recognized pumping station configuration.

10. A user device (12) according to at least one of the preceding claims,
**characterized in that**
the central unit (16) is configured to display a configuration view and the operating mode of the central unit (16) can be set via the configuration view and/or at least one functional view (48) can be configured without programming via the configuration view.

11. A vacuum arrangement (10) comprising a user device (12) according to any one of the preceding claims and at least one vacuum apparatus (14) which is in data communication with the central unit (16) of the user device (12) via the interface (18, 28) of the user device (12).

## Revendications

1. Appareil utilisateur (12) pour au moins un dispositif à vide (14), en particulier pour au moins une pompe à vide, un appareil de mesure du vide, un appareil d'analyse du vide, un appareil de détection de fuites et/ou une soupape à vide, comprenant une unité centrale (16) pour l'interaction de l'utilisateur avec ledit au moins un dispositif à vide (14) et au moins une interface (18, 28) pour établir une liaison de données entre l'unité centrale (16) et ledit au moins un dispositif à vide (14), l'unité centrale (16) comprenant un dispositif d'affichage et/ou d'entrée (46) pour représenter au moins une vue fonctionnelle (48) avec au moins un objet fonctionnel (50),
ledit au moins un objet fonctionnel étant un élément de commande pour commander le dispositif à vide en liaison de données avec l'unité centrale, et/ou des contenus de données, concernant des informations présentes dans le dispositif à vide, étant représentés par l'intermédiaire dudit au moins un objet fonctionnel,
**caractérisé en ce que**
ladite au moins une vue fonctionnelle (48) peut être configurée sans programmation par la génération, la sélection et/ou l'adaptation d'au moins un objet fonctionnel (50) et/ou par la composition d'une pluralité d'objets fonctionnels (50) sélectionnables,
l'unité centrale (16) étant conçue pour la détection automatique d'une configuration d'appareil et/ou d'installation et pour la configuration automatisée de ladite au moins une vue fonctionnelle (48) en fonction de la configuration d'appareil et/ou d'installation détectée, la configuration d'appareil et/ou d'installation pouvant être fixée par l'établissement d'une liaison de données entre l'unité centrale (16) et ledit au moins un dispositif à vide (14), en particulier par le type du dispositif à vide (14).

2. Appareil utilisateur (12) selon la revendication 1,
**caractérisé en ce que**
ladite au moins une vue fonctionnelle (48) est configurable par recréation sans programmation.

3. Appareil utilisateur (12) selon l'une au moins des revendications précédentes,
**caractérisé en ce que**
l'interface (18, 28) est prévue sur l'unité centrale ou sur un module d'extension (20) conçu comme un module d'interface (26).

4. Appareil utilisateur (12) selon l'une au moins des revendications précédentes,
**caractérisé en ce que**
l'unité centrale (16) peut être étendue par au moins un module d'extension (20), de préférence par une pluralité de modules d'extension (20).

5. Appareil utilisateur (12) selon la revendication 4,
**caractérisé en ce que**
ledit au moins un module d'extension (20) est conçu comme un module d'interface (26) pour l'établissement d'une liaison de données avec le dispositif à vide (14).

6. Appareil utilisateur (12) selon la revendication 4 ou 5,
**caractérisé en ce que**
au moins un module d'extension (20) est conçu comme un module formant bloc d'alimentation (40, 42).

7. Appareil utilisateur (12) selon l'une au moins des revendications précédentes,
**caractérisé en ce que**
ledit au moins un objet fonctionnel (50) est lié ou est conçu pour être lié à un objet de données de l'unité centrale (16), d'un module d'extension (20) et/ou du dispositif à vide (14) en liaison de données avec l'unité centrale (16).

8. Appareil utilisateur (12) selon l'une au moins des revendications précédentes,
**caractérisé en ce que**
le dispositif d'affichage et/ou d'entrée (46) est conçu pour représenter une pluralité de vues fonctionnelles (48).

9. Appareil utilisateur (12) selon l'une au moins des revendications précédentes,
**caractérisé en ce que**
le dispositif à vide (14) est une pompe à vide d'une station de pompage, et **en ce que** la vue fonctionnelle (48) peut être générée sans programmation de manière spécifique au contexte en fonction d'une configuration détectée de la station de pompage, la vue fonctionnelle (48) spécifique au contexte présentant de préférence des objets fonctionnels (50) nécessaires ou appropriés pour la configuration détectée de la station de pompage.

10. Appareil utilisateur (12) selon l'une au moins des revendications précédentes,
**caractérisé en ce que**
l'unité centrale (16) est conçue pour représenter une vue de configuration et, par l'intermédiaire de la vue de configuration, le mode de fonctionnement de l'unité centrale (16) peut être réglé et/ou au moins une vue fonctionnelle (48) peut être configurée sans programmation.

11. Ensemble à vide (10) comprenant un appareil utilisateur (12) selon l'une des revendications précédentes et au moins un dispositif à vide (14) qui est en liaison de données avec l'unité centrale (16) de l'appareil utilisateur (12) via l'interface (18, 28) de l'appareil utilisateur (12).
